# EUROPÄISCHE PATENTANMELDUNG

(11) **EP 2 299 012 A1**
(43) Veröffentlichungstag der Anmeldung: **23.03.2011**
(21) Anmeldenummer: 10009122.2
(22) Anmeldetag: 02.09.2010
(51) Int. Cl.: E03C 1/326, E03D 11/14

(54) **Trageinrichtung für ein Sanitärobjekt**

(30) Priorität: 03.09.2009 DE 202009011952 U
(71) Anmelder: Jakob, Andreas, 58239 Schwerte (DE)
(72) Erfinder: Jakob, Andreas, 58239 Schwerte (DE)
(74) Vertreter: Meinke, Jochen

(57) **Zusammenfassung**

Eine Trageinrichtung für ein Sanitärobjekt, wie Hänge-WC, Urinal, Bidet, Waschbecken oder dgl, mit einem selbsttragenden Traggestell, welches wenigstens zwei durch wenigstens eine waagerechte Verbindungsstrebe miteinander verbundene senkrechte Tragstützen mit unterseitig auf einer Bodenfläche auf stehendem Fuß aufweist, soll so geschaffen werden, dass sie eine größere Gestaltungsmögllchkeit bietet.

Dies wird dadurch erreicht, dass der Fuß jeweils als Standfuß (6a,7a) ausgebildet ist und wenigstens ein auf der Bodenfläche aufstehendes Abstützelement (8,9, 14,15,16) vorgesehen ist, derart, dass das Traggestell (1) ohne seitliche Befestigung stabil mit den Standfüßen (6a,7a) und dem Abstützelement (8,9,14,15,16) auf der Bodenfläche steht.

## Beschreibung

Die Erfindung betrifft eine Trageinrichtung für ein Sanitärobjekt, wie Hänge-WC, Urinal, Bidet, Waschbecken oder dgl. mit einem selbsttragenden Traggestell, welches wenigstens zwei durch wenigstens eine waagerechte Verbindungsstrebe miteinander verbundene senkrechte Tragstützen mit unterseitig auf einer Bodenfläche auf stehendem Fuß aufweist.

Eine Trageinrichtung dieser Art ist vielfältig bekannt und im Einsatz. Ausführungsbeispiele solcher Trageinrichtungen sind z.B. in DE 296 19 490 U1 und DE 202 03 871 U1 beschrieben. Diese Trageinrichtungen werden seit langem zur Montage von Sanitärobjekten vor einer Gebäudewand als sogenannte VorwandInstallation oder in einer Leichtbauwand verwendet. Bei der Vorwandmnntage wird die Trageinrichtung bezüglich des Gebäudebodens und der Wand ausgerichtet und an der Wand abgestützt und schließlich an dieser angeschraubt. Anschießend wird die Trageinrichtung üblicherweise vorderseitig mit Feuchtraumplatten verkleidet und nachfolgend verfliest. Solche Vorwandinstallationen bieten zwar viele Vorteile hinsichtlich der einfachen Verlegung von Wasserzu- und -ableitungen ohne Stemmarbeiten im Mäuerwerk. Sie sind jedoch grundsätzlich an einen bestimmten Aufstellort gebunden, nämlich dort, wo insbesondere ein Wasserabfluss zur Verfügung steht. Dies führt in bestimmten Einbausituationen z.B. bei der Veränderung eines Stand-WCs in ein Hänge-WC dazu, dass die Vorwandtrageinrichtung in einem recht große Abstand zur eigentlichen Gebäudewand montiert werden muss, damit sich der von der Wand beabstandete Abfluss hinter der Vorwandtragelnrlchtung befindet. Dadurch ist in einem solchen Fall für die Vorwandinstallation ein großer Raumbedarf erforderlich, was die Verwendung einer solchen Vorwandinstallation bei nur begrenzt zur Verfügung stehendem Raum in einem Badezimmer erschwert oder sogar ausschließt. Des Weiteren macht die Verwendung einer solchen Vorwandtrageinrichtung weitere Zusatzarbeiten erforderlich, wie das Anbringen von Feuchtraumplatten als Verkleidung und das nachfolgende Verfliesen,

Aufgabe der Erfindung ist es, eine Trageinrichtung für Sanltärobjekte zu schaffen, welche größere Gestaltungsmöglichkeiten bietet.

Diese Aufgabe, wird bei einer Trageinrichtung der eingangs bezeichneten Art erfindungsgemäß dadurch gelöst, dass der Fuß jeweils als Standfuß ausgebildet ist und wenigstens ein auf der Bodenfläche aufstehende Abstützelement vorgesehen ist, derart, dass das Traggestell ohne seitliche Befestigung stabil mit den Standfüßen und dem Abstützelement auf der Bodenfläche steht.

In Abkehr von den bisher verwandten Vorwand- oder Innenwandtrageinrlchtungen geht die Erfindung somit einen anderen Weg und schlägt eine Art "mobile" Montagewand vor. Die erfindungsgemäße Trageinrichtung kann unabhängig von der Befestigung an einer Wand prinzipiell frei im Raum aufgestellt werden. Sie ist selbsttragend und kann prinzipiell an einem beliebigen Ort ohne seitliche Befestigung aufgestellt werden, da sie durch die Dreipunktiagerung (zwei Standfüße und Abstützelement) allein aufgrund Ihres Gewichtes sicher selbst auf unebenen Bodenfiächen steht. Die Trageinrichtung kann gewünschtenfalls an der Bodenfläche fixiert werden, um sie gegen Verrutschen zu sichern. Je nach zu montierendem Sanitärobjekt kann die erfindungsgemäße Trageinrichtung problemlos, auch völlig unabhängig von vorhandenen Wandanschlüssen, aufgestellt werden, die Wasserzu- und -abführung kann dann z.B, durch sichtbare (Edelstahl-)Rohre geführt werden, die z.B. vertikal nach oben zu einer Deckenabhängung oder dgl. geführt sind, ggf. mit Integration einer Absaugpumpe. Die Trageinrichtung ermöglicht auch, auf einfache Weise ein vorhandenes Stand-WC in ein Hänge-WC umzuwandeln, indem die Trageinrichtung entsprechend positioniert wird. Da die Trageinrichtung selbst nicht in eine Wand integriert bzw. an einer solchen befestigt. wird und keine besonders große Höhe aüfzuweisen braucht, bei einem Hänge-WC beispielsweise nur etwa einen halben Meter Höhe, benötigt sie nur einen sehr geringen Raumbedarf, so dass auch der Einsatz bei beengten Raumverhältnissen möglich ist. Dabei ist es auch nicht erforderlich, in die Trageinrichtung einen Unter-putz-Spülkasten zu integrieren. Es können auch Aufputz-Spüikasten, Druckspüler oder gewünschtenfalls sogar hochhängende Spülkästen verwendet werden.

Bevorzugte Ausgestaltungen der Erfindung sind Gegenstand der Unteransprüche. So ist bevorzugt vorgesehen, dass der jeweilige Standfuß vom unteren Ende der jeweiligen senkrechten Tragstütze gebildet ist. Der Standfuß ist dann integraler Bestandteil der jeweiligen Tragstütze.

Das Abstützelement kann auf unterschiedliche Weise realisiert sein. In einer ersten bevorzugten Ausgestaltung ist das Abstützelement als Haltebügel ausgebildet, welcher mlt einer Tragstütze verbunden ist. Dieser Haltebügel ist dann im oberen Bereich oder oberseitig mit einer Tragstütze verbunden, z.B. in diese oberseitig eingesteckt und endet vorderseitig in einem vertikal verlaufenden Bereich, der auf der Bodenfläche aufsteht. Dieses Abstützelement dient nicht nur zur Abstützung der Trageinrichtung selbst, sondern erhöht auch den Bedienkomfort für den Benutzer.

Alternativ kann das Abstützelement wenigstens eine waagerechte Strebe mit einer endseitigen Standfläche aufweisen. Diese waagerechte Strebe erstreckt sich dann nach vorne unterhalb des aufzuhängenden Sanitärobjektes.

Dabei kann das Abstützelement bevorzugt zwei V-förmig zusammen laufende waagerechte Streben aufweisen, wobei die Standfläche am V-förmigen Ende vorgesehen ist. Gewünschtenfalls kann das Abstützelement dann auch mit einer Abdeckplatte versehen sein, in die ggf. auch ein Fußbetätigungseiement zur Auslösung der Wasserzufuhr für das Sanitärobjekt integriert sein kann.

Weiterhin ist bevorzugt vorgesehen, dass die Standfüße und/oder die Standfläche nach unten gegenüber der Unterseite einer unteren waagerechten Verbindungsstrebe hervorstehen. Auf diese Weise ist sicher gewährleistet, dass die Trageinrichtung nur mit den Standfüßen und der Standfläche auf der Bodenfläche aufsteht, so dass eine stabile Lagerung auch bei unebener Bodenfläche gewährleistet ist.

Weiterhin ist bevorzugt vorgesehen, dass die untere waagerechte Verbindungsstrebe und/oder die wenigstens eine waagerechte Strebe des Abstützelementes wenigstens eine Befestigungsbohrung zur Befestigung an der Bodenfläche aufweist. Auf diese Weise ist eine einfache Befestigung der Trageinrichtung an einer Bodenfläche am Aufstellort möglich, um ein ungewolltes Verrutschen der Trageinrichtung zu verhindern.

Da die Trageinrichtung nicht Bestandteil einer Wand ist, weist das Traggestell bevorzugt eine vorder- und/oder Rückwand auf. Diese Vorder- und/oder Rückwand ist bevorzugt jeweils einteilig ausgebildet. Bei dieser Ausgestaltung sind zusätzliche Fliesarbeiten oder dgl. entbehrlich.

Zumindest in der Vorderwand ggf. auch in der Rückwand sind bevorzugt Öffnungen für eine Wasserzu- und -abführung vorgesehen. Weitere Öffnungen zur Befestigung des Sanitarobjektes sind selbstverständlich ebenfalls vorgesehen.

Darüber hinaus ist bevorzugt vorgesehen, dass das Traggestell zwischen den beiden senkrechten Tragstützen zwei weitere Vertikalstreben aufweist, an denen das Sanitärobjekt befestigt werden kann. Das Sanitärobjekt kann grundsätzlich aber auch an den beiden senkrechten Tragstützen befestigt werden, wenn der Abstand entsprechend gewählt wird.

Um ein optisch besonders ansprechendes Erscheinungsbild hervorzurufen, ist vorgesehen, dass die beiden senkrechten Tragstützen von einem Rundprofil geblidet sind.

Schließlich ist in bevorzugter Ausgestaltung vorgesehen, dass das Traggestell ganz oder teilweise aus Edelstahl besteht. Auch andere Metalle oder andere Materialien sind selbstverständlich möglich. So können die Vorder- und Rückwand z.B. auch aus Holz bestehen, wenn dies im Einzelfall gewünscht ist, kann selbstverständlich auch eine geflieste Feuchtraumplatte verwendet werden.

Die Erfindung ist nachstehend anhand der Zeichnung beispielhaft näher erläutert. Diese zeigt in
- Fig. 1: eine perspektivische Darstellung einer erfindungsgemäßen Trageinrich- tung für ein Sanitärobjekt ohne Vorder- und Rückwand,
- Fig. 2: eine Vorderansicht der Trageinrichtung,
- Fig. 3: eine Ansicht auf die Trageinrichtung von oben,
- Fig. 4: eine Ansicht von rechts auf die Trägeinrichtung,
- Fig. 5: eine Vorderwand für die Trageinrichtung,
- Fig. 6: eine Rückwand für die Trageinrichtung,
- Flg. 7: eine der Flg. 4 entsprechende Seitenansicht mit Vorder- und Rückwand,
- Fig. 8: eine vereinfachte perspektivische Darstellung einer zweiten Ausfüh- rungsform einer erfindungsgemäßen Trageinrichtung und in
- Fig. 9: eine vereinfachte perspektivische barstellung einer dritten erfindungs- gemäßen Trageinrichtung

In Fig. 1 ist beispielhaft eine Trageinrichtung für ein Hänge-WC dargestellt. Diese Trageinrichtung weist ein allgemein mit 1 bezeichnetes selbsttragendes Traggestell auf. Dieses Traggesteil 1 weist im Inneren zwei vertikalstreben 2 auf, die oberseitig durch eine obere waagerechte Strebe 3 und unter- bzw. bodenseitig durch eine untere waagerechte Strebe 4 miteinander verbunden sind, wobei beide waagerechten Streben 3, 4 gleichlang ausgebildet sind und jeweils über die Außenkante der jeweiligen Vertikalstrebe 2 symmetrisch nach außen hervorragen. Etwa im mittleren Höhenbereich sind die beiden Vertikalstreben 2 durch eine mittlere waagerechte Strebe 5 miteinander verbunden. Die freien Enden der waagerechten Streben 3, 4 sind außenseitig jeweils durch eine senkrechte Tragstütze 6, 7 miteinander verbunden, diese senkrechten Tragstützen 6, 7 sind bevorzugt von einem Rundprofil gebildet. Sie können aber auch eine andere geometrische Form aufinreisen. Die Vertikalstreben 2 und die waagerechten Streben 3, 4 und 5 bestehen bevorzugt aus einem Vierkantprofil. Beide senkrechten Tragstützen 6, 7 sind an Ihrer Unterseite als Standfuß 6a, 7a ausgebildet, wobei bei den Ausführungsbeispieien diese Standfüße 6a, 7a jeweils integraler Bestandteil der Tragstützen 6, 7 sind, sie können aber auch zusätzliche, mit den Tragstützen 6, 7 verbundene Elemente sein.

Wesentlich für die Ausgestaltung des Traggestells 1 der Trageinrichtung ist neben den Standfüßen 6a, 7a, dass das Traggestell 1 zusätzlich wenigstens ein Abstützelement aufweist.

Beim Ausführungsbeispiel nach Fig. 1 bis 7 sind zwei Abstützelemente vorgesehen, welche von zwei waagerechten Streben 8, 9 gebildet sind, die auf der Rückseite bodenseitig bevorzugt im Bereich der beiden Vertikalstreben 2 angeordnet sind. Die Trageinrichtung Ist dadurch derart ausgebildet, dass das Traggestell 1 ohne seitliche Befestigung mit den Standfüßen 6a, 7a und den Streben 8, 9 stabil auf einer Bodenfläche B steht. Dazu sind die waagerechten Streben 8, 9 z.B. ebenfalls von einem Vierkantprofll gebildet. Dieses weist z.B. wie die Vertikalstreben 2 eine Kantenlänge von 20 mm im Querschnitt und eine Gesamtstandlänge von etwa 150 mm auf. Die Gesamtbreite des Traggestells beim dargestellten Ausführungsbeispiel beträgt etwa 400 mm, die Höhe 450 bis 500 mm, wenn die dargestellte Trageinrichtung zur Befestigung bzw. Montage eines nicht dargestellten Hänge-WC's dient.

Die einzelnen Elemente des Traggestells 1 bestehe bevorzugt aus Edelstahl und sind miteinander verschweißt. Selbstverständlich sind auch andere Materialkombintionen und Befestigungsmöglichkeiten im Rahmen der Erfindung möglich.

Wie aus Fig. 2 hervorgeht, weist jede Vertikalstrebe 2 in ihrem oberen Bereich jeweils eine Durchgangsbohrung 2a auf, welche zur Aufnahme von Befestigungsschrauben für ein Hänge-WC oder ein anderes Sanitärobjekt dient. Wie am besten aus Fig. 3 und 4 hervorgeht, ist jede waagerechte Strebe 8 bzw. 9 ebenfalls mit vorzugsweise zwei Durchgangsbohrungen 8a bzw. 9a versehen, welche eine Befestigung der waagerechten Streben 8, 9 des Traggestells 1 an der Bodenfläche B ermöglichen. Um vor dem Anbringen eines Sanitärobjektes, beispielsweise eines Hänge-WC's, an der Trageinrichtung diese optisch ansprechend zu gestalten, weist die Trageinrichtung vorzugsweise eine in Fig. 5 dargestellte Vorderwand 10 und eine in Fig. 6 dargestellte Rückwand 11 auf. Die Vorderwand 10 ist mit einer Öffnung 10a für ein In Fig. 2 angedeutetes Wasserabiaufrohr 18 und darüber mit einer Öffnung 10b für eine in Fig. 2 angedeutete Wasserzuleitung 19 versehen, des Weiteren sind fluchtend mit den Durchgangsbohrungen 2a Bohrungen 10c für Befestigungsschrauben des Sanltärobjektes vorgesehen.

Auch die In Fig. 6 dargestellte Rückwand 11 kann mit entsprechenden Öffnungen 11a, 11b versehen sein und ist mit Durchgangsbohrungen 11c versehen, Diese Ausgestaltung der Rückwand 11 ist dann vorgesehen, wenn die Wasserzuleitung und die Wasserableitung an der Rückseite der Trageinrichtung angeschlossen werden. Wenn dagegen die Wasserzuleitung und die Wasserableitung auf andere Weise verlegt werden, z.B. bodenseitig oder zur Decke, kann die Rückwand 11 auch geschlossen ausgebildet sein, z.B. nach Art einer Haube.

Bei der dargestellten Ausführungsform der Rückwand 11 weist diese jedoch Öffnungen 11a, 11b auf, zusätzlich ist eine weitere Durchgangsbohrung 11d vorgesehen, die mit einer Gewindebohrung 5a In der mittleren waagerechten Strebe 5 fluchtet und zur Aufnahrne einer Befestigungsschraube zur Befestigung der Rückwand 11 an der waagerechten Strebe 5 dient.

Die Vorderwand 10 und die Rückwand 11 können ebenfalls aus Edelstahl, beispielsweise einem Edeistahibiech, bestehen, andere Materialien können aber ebenfalls verwendet werden, z.B. Holz oder Feuchtraumplatten oder dgl.

Wenn, wie dargestellt, die Vorderwand 10 und die Rückwand 11 aus einem Blech bestehen, ist, wie aus Fig. 7 zu erkennen, die Vorderwand 10 bevorzugt oberseitig mit einer waagerechten Abkantung 12 versehen, die sich in eine nach unten gerichtete senkrechte Abkantung 13 fortsetzt, derart, dass die Abkantungen 12, 13 die obere waagerechte Strebe 3 des Traggestells 1 von oben und nach hinten übergreifen. Die Vorderwand 10 wird dann sozusagen eingehängt bevor das Sanitärobjekt montiert wird, die Rückwand 11 wird anschließend angebracht und mittels einer Befestigungsschraube durch Einschrauben In die Gewindebohrung 5a durch die Bohrung 11d hindurch befestigt. Oben wird die Rückwand 11 durch die Abkantung 13 der Vorderwand 10 gehalten.

Eine so gestaltete erfindungsgemäße Trageinrichtung kann grundsätzlich an einem beliebigen Ort in einem Badezimmer oder dgl. aufgestellt und ggf. an der Bodenfläche gegen Verrutschen verankert werden. Die Wasserzu- und -ableitungen können auf einfache Weise angeschlossen und das Sanitärobjekt, beispielsweise ein Hänge-WC, angeschraubt werden.

Wenn die Trageinrichtung zur Montage eines Hange-WC's dient, kann die Wasserzufuhr beliebig gestattet werden. Es kann ein vorhandener Druckspüler eingesetzt werden, genauso wie ein Vorwandspülkasten, bei entsprechender DImensionierung der Trageinrichtung kann auch ein Unter-Putz-Spülkasten in die Trageinrichtung integriert werden. Des Weiteren ist auch ein Anschluss an einen hoch hängenden Spülkasten möglich. Zur Wasserabfuhr können auch Fäkallen-Hebeanlagen eingesetzt werden, wodurch der Aufstellort der Trageinrichtung noch flexibler gestaltet werden kann. Es kann auch nur einfach eine Pumpe verwendet werden, wenn die Trageinrichtung z.ß. zur Aufnahme eines Waschbeckens dient.

In den Fig. 8 und 9 sind zwei weitere bevorzugte Ausführungsformen einer erfindungsgemäßen Trageinrichtung dargestellt, welche sich von der Ausführungsform nach Fig. 1 bis 7 durch die Ausgestaltung des Abstützelementes unterscheiden. Der sonstige Aufbau der Trageinrichtung entspricht im Wesentlichen derjenigen nach Fig. 1 bis 7. In den Fig. 8 und 9 sind deshalb, sofern gleiche Teile betroffen sind, dieselben Bezugszeichen wie in den Fig. 1 bis 7 verwandt.

Bei der Ausführungsform nach Fig. 8 ist ein Abstützelement in Form eines Haltebügels vorgesehen, welcher allgemein mit 14 bezeichnet ist. Dieser Haltebügel 14 besteht z.B. aus einem Rundprofil und weist Zunächst einen kurzen vertikalen Abschnitt 14a auf, der mit einer senkrechten Tragstütze 6 oder 7 oberseitig verbunden, z.B. eingesteckt ist. Der vertikale Abschnitt 14a geht in einen horizontalen Abschnitt 14b über, welcher am vorderen freien Ende rechtwinklig abgewinkelt in einen vorderen vertikalen Schenkel 14c übergeht, der mit seinem unteren Ende auf der Bodenfläche aufsteht. Die Trageinrichtung steht somit in drei Punkten auf der Bodenfläche auf, nämlich mit den beiden Standfüßen 6a, 7a und dem unteren Ende des Haltebügels 14.

Bei der Ausführungsform nach Fig. 9 ist das Abstützelement von zwei V-förmig zusammen laufenden waagerechten Streben 15, 16 gebildet, die an der Vorderselte der Trageinrichtung angeordnet sind und an der unteren waagerechten Verblndungsstrebe 4 befestigt sind. Am V-förmigen Ende der beiden waagerechten Streben 15, 16 ist unterseitig eine Standfläche 17 vorgesehen. Diese Trageinrichtung steht somit nur auf den beiden Standfüße 6a, 7a und der Standfläche 17 und ist dadurch auch bei unebener Bodenfläche stabil angeordnet. Das nicht dargestellte Sanitärobjekt befindet sich dann oberhalb des von den beiden waagerechten Streben 15,16 gebildeten Abstützelementes. Das Abstützelement bzw. die beiden waagerechten Streben 15, 16 können oberseitig durch eine Platte verdeckt sein, um das optische Erscheinungsbild ansprechend zu gestalten. Gewünschtenfalls kann in dieses Abstützelement auch in geeigneter Welse ein Fußschalter oder dgl. zur Betätigung einer Wasserspülung integriert sein.

## Patentansprüche

1. Trageinrichtung für ein Sanitärobjekt, wie Hänge-WC, Urinal, Bidet, Waschbecken oder dgl. mit einem selbsttragenden Traggestell, welches wenigstens zwei durch wenigstens eine waagerechte Verbindungsstrebe miteinander verbundene senkrechte Tragstützen mit unterseitig auf einer Bodenfläche auf stehendem Fuß aufweist,
**dadurch gekennzeichnet,**
**dass** der Fuß jewells als Standfuß (6a,7a) ausgebildet ist und wenigstens ein auf der Bodenfläche aufstehendes Abstützelement (8,9,14,15,16) vorgesehen ist, derart, dass das Traggestell (1) ohne seitliche Befestigung stabil mit den Standfüßen (6a,7a) und dem Abstützelement (8,9,14,15,16) auf der Bodenfläche steht.

2. Trageinrichtung nach Anspruch 1,
**dadurch gekennzeichnet,**
**dass** der jeweilige Standfuß (6a,7a) vom unteren Ende der jeweiligen senkrechten Tragstütze (6,7) gebildet ist.

3. Trageinrichtung nach Anspruch 1 oder 2,
**dadurch gekennzeichnet,**
**dass** das Abstützelement als Haltebügel (14) ausgebildet ist, weicher mit einer Tragstütze (6,7) verbunden ist.

4. Trageinrichtung nach Anspruch 1 oder 2,
**dadurch gekennzeichnet,**
**dass** das Abstützelement wenigstens eine waagerechte Strebe (8,9,15,16) mit einer endseitigen Standfläche aufweist.

5. Trageinrichtung nach Anspruch 4,
**dadurch gekennzeichnet,**
**dass** das Abstützelement zwei V-förmig zusammenlaufende waagerechte Streben (15,16) aufweist, wobei die Standfläche (17) am V-förmigen Ende vorgesehen ist.

6. Trageinrichtung nach einem oder mehreren der Ansprüche 1 bis 5,
**dadurch gekennzeichnet,**
**dass** die Standfüße (6a,7a) und/oder die Standfläche (17) nach unten gegenüber der Unterseite einer unteren waagerechten Verbindungsstrebe (4) hervorstehen.

7. Trageinrichtung nach einem oder mehreren der Ansprüche 1 bis 6,
**dadurch gekennzeichnet,**
**dass** die untere waagerechte Verbindungsstrebe (4) und/oder die wenigstens eine waagerechte Strebe (8,9,15,16) des Abstützelementes wenigstens eine Befestigungsbohrung (8a,9a) zur Befestigung an der Bodenfläche aufweist.

8. Trageinrichtung nach einem oder mehreren der Ansprüche 1 bis 7,
**dadurch gekennzeichnet,**
**dass** das Traggestell eine Vorder- (10) und/oder Rückwand (11) aufweist.

9. Trageinrichtung nach Anspruch 8,
**dadurch gekenntzeichnet,**
**dass** die Vorderwand (10) und/oder die Rückwand (11) Öffnungen (10a,10b, 11a, 11b) für eine Wasserzu- und -abführung aufweist.

10. Trageinrichtung nach einem oder mehreren der Ansprüche 1 bis 9,
**dadurch gekennzeichnet,**
**dass** das Traggestell (1) zwischen den beiden senkrechten Tragstützen (6,7) zwei weitere Vertikalstreben (2) aufweist.

11. Trageinrichtung nach einem oder mehreren der Ansprüche 1 bis 10,
**dadurch gekennzeichnet,**
**dass** die beiden senkrechten Tragstützen (6,7) von einem Rundprofil gebildet sind.

12. Trageinrichtung nach einem oder mehreren der Ansprüche 1 bis 11,
**dadurch gekennzeichnet,**
**dass** das Traggestell (1) ganz oder teilweise aus Edelstahl besteht.
